# EUROPÄISCHE PATENTSCHRIFT

(11) **EP 0 820 950 B1**
(45) Veröffentlichungstag und Bekanntmachung des Hinweises auf die Patenterteilung: **21.11.2001**
(21) Anmeldenummer: 97112199.1
(22) Anmeldetag: 17.07.1997
(51) Int. Cl.: B65H 51/22

(54) **Anlage zum Herstellen und Speichern von aufwickelbaren Kunststoffrohren**
Installation for producing and storing reelable plastic pipes
Installation pour la fabrication et l'emmagasinage de tuyaux plastiques enroulables

(30) Priorität: 23.07.1996 DE 29612732 U
(43) Veröffentlichungstag der Anmeldung: 28.01.1998
(73) Patentinhaber: Graewe GmbH Maschinenbau, 79395 Neuenburg (DE)
(72) Erfinder: Graewe, Michael, 79418 Schliengen-Liel (DE)
(74) Vertreter: Goy, Wolfgang, Dipl.-Phys.

(56) Entgegenhaltungen:
- FR-A- 2 676 721
- PATENT ABSTRACTS OF JAPAN vol. 13, no. 565 (M-907), 14.Dezember 1989 & JP 01 236173 A (KUSAKABE ENG. K.K.)

## Beschreibung

Die Erfindung betrifft eine Vorrichtung zum Zwischenspeichern von kontinuierlich zugeführten, extrudierten, aufwickelbaren Kunststoffrohren nach dem Oberbegriff des Anspruchs 1.

Unter den Kunststoffrohren, welche mit der erfindungsgemäßen Anlage hergestellt und gespeichert werden sollen, sind gleichermaßen Kunststoffschläuche zu verstehen. Diese Kunststoffrohre sind dabei nicht in sich starr, sondern flexibel, so daß sie aufgewickelt werden können.

Kunststoffrohre werden in einem kontinuierlichen Prozeß extrudiert. Am Ende der Extrusionslinien für derartige thermoplastische Kunststoffrohre steht üblicherweise ein Wickler mit einer Trommel, welcher Rohrbunde produziert. Diese Rohrbunde werden nach Beendigung des Wickelvorganges mit Kunststoff- oder Stahlbändern umreift und können dann entnommen werden. Daraufhin beginnt ein neuer Wickelprozeß.

Die Endabnehmer der Kunststoffrohre verlangen zunehmend, daß auch lagenweise Zwischenabbindungen vorgenommen werden, d.h. nach jeweils einer Lage werden um den Umfang der Trommel herum mehrere Zwischenabbindungen durchgeführt, bevor die nächste Lage gewickelt wird. Der Vorteil nach dem Entfernen der Umreifung ist, daß sich der Rohrbund nicht abwickelt. Das Problem beim maschinellen Zwischenabbinden besteht darin, daß die Aufwickelrolle angehalten werden muß. Damit verbunden ist das Problem, daß die Extrusionsvorrichtung nach wie vor kontinuierlich das Kunststoffrohr erzeugt, so daß sich ein Stau ergibt. Bei sehr flexiblen Schläuchen stellt dies kein Problem dar, da der Schlauch sich dann zwischen angehaltener Aufwickelvorrichtung und der Extrusionsvorrichtung aufwölben kann und dabei auf dem Boden liegt. Bei Kunststoffrohren, welche relativ steif sind, ist dies jedoch nicht möglich.

In Patent Abstracts of Japan, vol. 13, no. 565 (M-907), 14.12.89, & JP 01 236 173 A ist eine Vorrichtung zum zeitweiligen Speichern eines flexiblen, länglichen Materials der eingangs angegebenen Art offenbart. Zu diesem Zweck ist in einem Gehäuse eine feststehende Trommel angeordnet, welche auf ihrer Mantelfläche parallel zur Trommelachse drehbare Rollen aufweist. Konzentrisch zu der Trommelachse befinden sich mit Abstand zu den Rollen weitere Rollen, welche einen Zylinderinnenmantel definieren. Im Zuführungsbereich für das zwischenzuspeichernde Material im Bereich der äußeren Rollen befinden sich einander gegenüberliegende Zuführrollen, welche das Material zwischen sich hindurchziehen. Entsprechend weist das Gehäuse im Austrittsbereich des Materials Abziehrollen auf. Das zwischenzuspeichernde Material wird mittels der Rollen in den Raum zwischen den Rollen hineingezogen, wobei das Material entlang der Innenmantelfläche der äußeren Rollen geführt ist. Das Material vollführt dann eine U-förmige Biegung und kommt anschließend nach dieser gegensinnigen Führung außen an den Rollen der inneren Trommel zur Anlage, um anschließend das Material mittels der Rollen abzuziehen. Sofern mehr Material der Zwischenspeichervorrichtung zugeführt wird als über die Rollen wieder abgeführt wird, bewegt sich die U-förmige Biegung längs des Innenzwischenraumes zwischen den Rollen.

In der FR-A-2 676 721 ist eine Vorrichtung zum Lagern und zum Abwickeln eines länglichen, biegsamen Körpers offenbart, beispielsweise die flexible Zuführung eines Lötkopfes. Zu diesem Zweck ist ein feststehender Behälter vorgesehen. Dieser besitzt eine schraubenlinienförmige Wand, wobei einander benachbarte Wandabschnitte einen Zwischenraum zwischen sich definieren. Der Schlauch wird ausgehend von einer festen Position aus dem untersten Zwischenraum zugeführt und längs der Schraubenlinie oben wieder abgeführt. Der Schlauch liegt dabei an der Außenmantelfläche des Behälters an. Auf diese Weise kann der Schlauch abgezogen werden, wobei sich der Schlauch im Innern des Behälters von Windung zu Windung an der Innenmantelfläche des Behälters anliegt.

Der Erfindung liegt die **Aufgabe** zugrunde, eine verbesserte Vorrichtung zum Zwischenspeichern von kontinuierlich zugeführten, extrudierten, aufwickelbaren Kunststoffrohren der eingangs angegebenen Art zu schaffen, wobei insbesondere ein einwandfreier Verlauf des Kunststoffrohres in der Zwischenspeichervorrichtung gewährleistet sein soll.

Die technische **Lösung** ist gekennzeichnet durch die Merkmale im Kennzeichen des Anspruchs 1.

Dadurch ist ein Rohrzwischenspeicher geschaffen, mittels dem auch relativ steife Kunststoffrohre bei kontinuierlichem Extrusionsprozeß in der nachfolgenden angehaltenen Aufwickelvorrichtung zwischenabgebunden werden können. Dies hat den Vorteil, daß der Extrusionsprozeß nicht unterbrochen werden muß, auch wenn die Aufwickelvorrichtung zum Zwecke der sporadischen maschinellen Zwischenabbindungen angehalten werden muß. Die erfindungsgemäße Anlage gewährleistet somit ein einfacheres Herstellungs- und Speicherverfahren für aufwickelbare Kunststoffrohre und der Zwischenabbindung. Die Zwischenspeichervorrichtung weist dabei eine Trommel auf, um die herum das Kunststoffrohr gewickelt ist. Die Grundidee besteht darin, in der Grundstellung das extrudierte Kunststoffrohr in mehreren Windungen eng um die Trommel wendel- oder spiralförmig zu führen. Grundsätzlich ist es natürlich auch denkbar, das Kunststoffrohr nur mit einer einzigen Windung um die Trommel zu führen, doch ist dann die Speicherkapazität relativ gering. Durch ein mehrfaches Herumführen des Kunststoffrohres um die Trommel wird die Speicherkapazität entsprechend erhöht. Wird die Aufwickelvorrichtung für eine Zwischenabbindung angehalten, so weiten sich die Wicklungen um den Zwischenspeicher im Sinne von Durchmesservergrößerungen auf, so daß die sich vergrößernde Rohrspirale eine entsprechende Zwischenspeicherung ermöglicht. Da die Trommel angetrieben ist, wird die Durchmesservergrößerung der Rohrspirale unterstützt. Die Führungsrechen verhindern ein Übereinanderschlagen der Windungen. Die Grundidee dieser radialen Führungsrechen besteht dabei darin, daß einander benachbarte Windungen jeweils zwischen zwei feststehenden, radialen Stäben geführt sind. Dabei können diese Stäbe sternförmig angeordnet sein, d.h. um den Umfang der Trommel herum sind mehrere derartige Begrenzungen angeordnet.

Unter den "querverlaufenden" Rollen der Weiterbildung gemäß Anspruch 2 ist zu verstehen, daß diese sich quer zum Verlauf des Kunststoffrohres erstrecken. Indem die Rollen frei drehbar sind, wird die Reibung zwischen dem Kunststoffrohr und der Trommel auf ein Mindestmaß verringert.

Bei den Begrenzungselementen der Weiterbildung gemäß Anspruch 3 handelt es sich vorzugsweise gemäß Anspruch 4 um Stangen, insbesondere um frei drehbare Rollen. Diese am Außendurchmesser angebrachte Rollen verhindern, daß die Rohrspirale aus dem Speicherraum heraustritt. Indem die Rollen frei drehbar sind, wird die Reibung insgesamt vermindert. Wie bereits zuvor definiert, ist unter "querverlaufend" zu verstehen, daß sich die Rollen quer zum Verlauf des Kunststoffrohres erstrecken.

Ein Ausführungsbeispiel einer erfindungsgemäßen Anlage zum Herstellen und Speichern von aufwickelbaren Kunststoffrohren wird nachfolgend anhand der Zeichnungen beschrieben. In diesen zeigt:
- Fig. 1: eine Seitenansicht der Zwischenspeichervorrichtung der Anlage;
- Fig. 2: eine Vorderansicht der Zwischenspeichervorrichtung in Fig. 1;
- Fig. 3: in einer Seitendarstellung entsprechend der in Fig. 1 das Funktionsprinzip der Zwischenspeichervorrichtung.

Die Anlage zum Herstellen und Speichern von aufwickelbaren Kunststoffrohren weist als mittleres Anlagenteil eine Zwischenspeichervorrichtung 1 auf. Rechts davon befindet sich (nicht dargestellt) eine herkömmliche Extrusionsvorrichtung 2 zum kontinuierlichen Herstellen, d.h. Extrudieren von Kunststoffrohren 3. Links von der Zwischenspeichervorrichtung 1 befindet sich eine (ebenfalls nicht dargestellte) herkömmliche Aufwickelvorrichtung 4 unter Verwendung einer Aufwickeltrommel.

Die Zwischenspeichervorrichtung 1 weist ein Gestell 5 auf. In diesem Gestell ist eine Trommel 6 mittels eines Motors 7 drehbar angeordnet. Die Manteloberfläche der Trommel 6 weist parallel zur Drehachse frei drehbare Rollen 8 auf.

Konzentrisch um die Trommel 6 herum sind im Gestell 5 ebenfalls zu der Achse der Trommel 6 parallele, ebenfalls frei drehbare Rollen 9 angeordnet. Schließlich weist das Gestell 5 Führungsrechen 10 in Form von sternförmig angeordneten Stäben 11 auf. Jeder Stern besteht dabei - wie in Fig. 1 erkennbar ist - jeweils aus sechs Stäben 11. Die Vorderansicht in Fig. 2 läßt erkennen, daß mehrere derartige Sterne nebeneinander angeordnet sind, wobei einander benachbarte Stäbe 11 jeweils einen Zwischenabstand definieren.

Die Anlage funktioniert wie folgt:

Das in der Extrusionsvorrichtung 2 hergestellte Kunststoffrohr 3 wird zunächst der Zwischenspeichervorrichtung 1 zugeführt. Dabei wird das Kunststoffrohr 3 mit mehreren Windungen um die Trommel 6 wendelförmig zwischen den Führungsrechen 10 mit den Stäben 11 hindurchgeführt. Hinten wird das Kunststoffrohr 3 aus dieser Zwischenspeichervorrichtung 1 herausgeführt und der Aufwickelvorrichtung 4 zugeführt. Im Ausgangszustand wird die Trommel 6 durch den Motor 7 angetrieben, und das Kunststoffrohr 3 liegt mit seinen wendelförmigen Windungen eng auf den Rollen 8 der Trommel 6 an.

Sobald in der Aufwickelvorrichtung 4 eine Zwischenabbindung durchgeführt werden soll, wird die Aufwickelvorrichtung 4 angehalten, während die Extrusionsvorrichtung 2 weiter kontinuierlich arbeitet. Durch das Anhalten der Aufwickelvorrichtung 4 werden die Windungen des Kunststoffrohres 3 auf der Trommel 6 allmählich aufgeweitet. In Fig. 3 ist dies durch die verschiedenen Stufen a bis c angedeutet, wobei die Stufe a die innere Ausgangswindung darstellt, die Stufe b eine mittlere Stufe und die Stufe c schließlich eine Stufe, in der das Kunststoffrohr 3 teilweise an den Rollen 9 des Gestells 5 anliegt. Da diese Rollen 9 frei drehbar sind, wird dadurch die Reibung vermindert.

Sobald die Zwischenabbindung in der Aufwickelvorrichtung 4 erfolgt ist, wird diese wieder in Gang gesetzt und das Kunststoffrohr 3 wieder aufgewickelt. Die Aufwickelvorrichtung 4 wird dann kurzzeitig mit einer erhöhten Geschwindigkeit gefahren, so daß sich die Windungen wieder verkleinern und letztendlich die Stufe a wieder erreicht wird.

In dem Ausführungsbeispiel beträgt das Speichervolumen beispielsweise 25 m. Dies ermöglicht es, die Aufwickelvorrichtung 4 bei 10 m/min Extrusionsgeschwindigkeit für ca. 2,5 min anzuhalten, ohne daß der Extrusionsprozeß unterbrochen werden muß.

### Bezugszeichenliste

- 1: Zwischenspeichervorrichtung
- 2: Extrusionsvorrichtung
- 3: Kunststoffrohr
- 4: Aufwickelvorrichtung
- 5: Gestell
- 6: Trommel
- 7: Motor
- 8: Rolle
- 9: Rolle
- 10: Führungsrahmen
- 11: Stab

## Patentansprüche

1. Vorrichtung zum Zwischenspeichern von kontinuierlich zugeführten, extrudierten, aufwickelbaren Kunststoffrohren (3)
mit einer Trommel (6), um die herum das Kunststoffrohr (3) geführt ist,
**dadurch gekennzeichnet,**
**daß** die Trommel (6) angetrieben ist,
**daß** das Kunststoffrohr (3) mit mehreren, wendelförmigen Windungen gleichsinnig um die Trommel (6) gewickelt ist und
**daß** zur Führung der einzelnen Windungen des Kunststoffrohres (3) um die Trommel (6) herum radiale Führungsrechen (10) angeordnet sind.

2. Zwischenspeichervorrichtung nach einem der vorhergehenden Ansprüche,
**dadurch gekennzeichnet,**
**daß** die Trommel (6) um den Umfang herum querverlaufende, frei drehbare Rollen (8) aufweist.

3. Zwischenspeichervorrichtung nach einem der vorhergehenden Ansprüche,
**dadurch gekennzeichnet,**
**daß** mit radialem Abstand um die Trommel (6) herum zur Begrenzung der Aufweitung der Windungen querverlaufende Begrenzungselemente angeordnet sind.

4. Zwischenspeichervorrichtung nach Anspruch 3,
**dadurch gekennzeichnet,**
**daß** die Begrenzungselemente Stangen, insbesondere frei drehbare Rollen (9) sind.

## Claims

1. Device for intermediate storage of continuously supplied extruded plastic tubes (3) which can be wound,
with a drum (6) about which the plastic tube (3) is guided,
**characterised in that**
the drum (6) is driven,
the plastic tube (3) is wound about the drum (6) with several helical windings in the same direction and
radial guide rakes (10) are arranged to guide the individual windings of the plastic tube (3) about the drum (6).

2. Intermediate storage device according to any of the previous claims, **characterised in that**
the drum (6) has transverse, freely rotatable rollers (8) about the periphery.

3. Intermediate storage device according to any of the previous claims, **characterised in that**
transverse limiting elements are arranged about the drum (6) with radial spacing to limit the expansion of the windings.

4. Intermediate storage device according to claim 3,
**characterised in that**
the limiting elements are bars, in particular freely rotatable rolls (9).

## Revendications

1. Dispositif pour le stockage temporaire de tuyaux de plastique (3) enroulables extrudés, amenés en continu avec un tambour-enrouleur (6) autour duquel est guidé le tuyau de plastique (3), **caractérisé en ce que** le tambour-enrouleur (6) est entraîné, **en ce que** le tuyau de plastique (3) est enroulé dans le même sens en plusieurs spires hélicoïdales autour du tambour-enrouleur (6) et **en ce que** pour guider les spires individuelles du tuyau de plastique (3) des râteaux de guidage radiaux (10) sont disposés tout autour du tambour-enrouleur (6).

2. Dispositif pour le stockage temporaire selon la revendication 1, **caractérisé en ce que** le tambour-enrouleur (6) comporte des rouleaux pivotant librement s'étendant transversalement sur toute la circonférence (8).

3. Dispositif pour le stockage temporaire selon l'une quelconque des revendications précédentes, **caractérisé en ce que** des éléments limiteurs s'étendant transversalement sont disposés à distance radiale tout autour du tambour-enrouleur (6) pour limiter l'élargissement des spires.

4. Dispositif pour le stockage temporaire selon la revendication 3, **caractérisé en ce que** les éléments limiteurs sont des barres, en particulier des rouleaux pivotant librement (9).
